# FASCICULE DE BREVET EUROPEEN

(11) **EP 2 603 766 B1**
(45) Date de publication et mention de la délivrance du brevet: **18.06.2014**
(21) Numéro de dépôt: 11752311.8
(22) Date de dépôt: 27.07.2011
(51) Int. Cl.: F42B 15/38

(54) **DISPOSITIF DE FIXATION À VERROU PYROTECHNIQUE**
BEFESTIGUNGSVORRICHTUNG MIT PYROTECHNISCHEM BOLZEN
ATTACHMENT DEVICE WITH PYROTECHNIC BOLT

(30) Priorité: 10.08.2010 FR 1003329
(43) Date de publication de la demande: 19.06.2013
(73) Titulaire: ASTRIUM SAS, 92150 Suresnes (FR)
(72) Inventeur: KISTER, Thomas, F-78740 Vaux Sur Seine (FR); WINTERSDORFF, Denis, F-78410 Aubergenville (FR); DAVION, Mathieu, F-33290 Le Pian Medoc (FR)
(74) Mandataire: Gevers France
(86) Numéro de dépôt international: PCT/FR2011/051815
(87) Numéro de publication internationale: WO 2012/020191

(56) Documents cités:
- EP-A1- 0 297 992
- EP-A1- 0 777 101
- EP-A1- 1 355 120

## Description

La présente invention concerne un dispositif de fixation de deux pièces l'une par rapport à l'autre. Un tel dispositif est connu de EP 0 777 101 A1.

Quoique non exclusivement, le dispositif selon l'invention est particulièrement destiné aux domaines aéronautique et spatial afin de permettre le raccordement, puis la séparation de certaines pièces d'un aéronef ou d'un lanceur spatial. Par exemple, un tel dispositif peut assurer la liaison entre les différentes pièces des structures hautes d'un lanceur (la coiffe porteuse d'un satellite) et provoquer, au moyen d'une commande, la séparation desdites pièces.

Lorsque deux pièces entre lesquelles passent des efforts doivent être séparées de façon irréversible et en un temps bref, au moyen d'une commande à distance, il est fréquemment recouru à des dispositifs de fixation à rupture pyrotechnique, dans lesquels on réalise une découpe de l'une des deux pièces suivant une ligne de découpe donnée, afin de les séparer l'une de l'autre. Ces dispositifs comprennent généralement, à cet effet, un tube à expansion pyrotechnique de section oblongue, dans lequel circule un cordeau détonant qui, lorsqu'il est mis à feu, engendre une onde de choc susceptible de se propager à grande vitesse le long du tube à expansion afin de déformer ledit tube au point de rendre sa section sensiblement circulaire. Le tube à expansion est pour cela logé dans une gorge à section en forme de U, pratiquée dans l'une des deux pièces, cette gorge étant pourvue d'au moins une zone d'épaisseur réduite. La mise à feu du cordeau détonant provoque alors la cassure d'au moins l'une des ailes formant le U de la gorge, selon des lignes définies par les zones d'épaisseur réduite.

De tels dispositifs de fixation présentent un inconvénient majeur, dans la mesure où ils mettent en oeuvre une rupture de l'une des pièces, ce qui implique un risque de voir un fragment libéré lors de la rupture endommager des équipements situés à proximité de la zone de jonction.

Afin de fixer deux pièces l'une par rapport à l'autre, pour ensuite pouvoir les séparer sans engendrer la rupture de l'une d'elles, il est connu par le document FR 2 838 818 de recourir à un dispositif de fixation muni d'une pièce de liaison, rapportée contre une première desdites pièces, comprenant une extrémité en forme de crochet et une portion centrale au moins partiellement déformable sous l'action de moyens pyrotechniques.

Les moyens pyrotechniques comportent un tube à expansion pyrotechnique logé dans une gorge formée, d'un côté, par la portion déformable de la première pièce et, de l'autre, par la pièce de liaison. Le crochet, quant à lui, est rigide et disposé de manière à retenir la deuxième pièce tant que les moyens pyrotechniques ne sont pas activés.

Ainsi, dans ce document antérieur, pour séparer les deux pièces initialement fixées l'une par rapport à l'autre, les moyens pyrotechniques sont activés, ce qui engendre le gonflement du tube à expansion et par la suite la déformation de la portion déformable de la pièce de liaison. Le crochet est alors entrainé dans la direction de la déformation de la portion déformable et libère ainsi la deuxième pièce vis-à-vis de la première, sans que ne soit engendré une quelconque rupture de l'une desdites pièces.

Toutefois, dans un tel dispositif de fixation, dans lequel il ne doit pas être opéré de rupture, il importe de fournir un compromis entre :
- la solidité mécanique de la fixation, qui doit assurer la bonne transmission des efforts mécaniques entre les deux pièces,
- la fragilité de cette même fixation, qui doit pouvoir autoriser la déformation de la pièce de liaison pour déplacer facilement le crochet de sa position de blocage de la deuxième pièce, et
- l'intégration et le positionnement de la pièce de liaison vis-à-vis des deux pièces.

Or, du fait de sa réalisation monolithique, la pièce de liaison ne peut être à la fois robuste et fragile, tout en étant facile à positionner par rapport aux deux éléments à raccorder. Il s'en suit qu'un tel dispositif de fixation, équipé d'une pièce de liaison monolithique, ne peut fournir un compromis satisfaisant entre ces différentes exigences.

La présente invention a pour but de remédier à ces inconvénients et concerne un dispositif de fixation de deux pièces l'une par rapport à l'autre, ledit dispositif étant apte à séparer lesdites pièces sans engendrer une quelconque rupture, tout en assurant un compromis satisfaisant entre la facilité d'assemblage, la solidité mécanique et la fragilité de la fixation.

A cette fin, selon l'invention, le dispositif de fixation de deux pièces l'une par rapport à l'autre, ledit dispositif de fixation comportant un verrou dont le pêne est monté coulissant par rapport à une première desdites pièces et peut prendre :
- une position de verrouillage pour laquelle ledit pêne retient la deuxième pièce, et
- une position de déverrouillage pour laquelle ledit pêne libère ladite deuxième pièce, et
le passage de ladite position de verrouillage à ladite position de déverrouillage s'effectue sous l'action de moyens pyrotechniques, est remarquable par le fait qu'il comporte une branche au moins en partie déformable sous l'action desdits moyens pyrotechniques, agencée par rapport audit verrou de manière que le passage de ladite position de verrouillage à ladite position de déverrouillage s'effectue par l'intermédiaire de la déformation de ladite branche.

Ainsi, grâce à l'invention, on s'abstient du nécessaire compromis entre solidité mécanique et fragilité de séparation. En effet, l'invention propose de dissocier la fonction de solidité mécanique et de transmission des efforts entre les deux pièces, et la fonction de déclenchement du déverrouillage. Plus précisément, dans sa position de verrouillage, le pêne assure seul la fonction de solidité mécanique et de transmission des efforts entre les deux pièces, tandis que la fonction de commande du déverrouillage est assurée par les moyens pyrotechniques, aptes à faire coulisser le pêne dans sa position de déverrouillage pour rendre inactive la fixation. De cette manière, dans la mesure où les deux principales exigences - bien que paradoxales - du dispositif de fixation selon l'invention sont remplies de façon disjointe, il peut être répondu à ces deux exigences conjointement, de manière satisfaisante, sans qu'un compromis ne soit nécessaire.

Grâce encore à l'invention, on favorise un positionnement simple du dispositif de fixation par rapport aux deux pièces. En effet, le pêne peut, dans un premier temps, être monté facilement par rapport à la première pièce, puis, dans un deuxième temps, être relié aux moyens pyrotechniques -par l'intermédiaire d'une éventuelle pièce supplémentaire - afin que ceux-ci puissent commander le passage du pêne dans ses positions de verrouillage et de déverrouillage, ce qui assure une intégration et un positionnement simple du verrou.

Grâce également à l'invention, on évite le recours à une rupture de l'une des deux pièces ou encore d'un élément additionnel, ce qui évite de voir un fragment libéré lors d'une rupture endommager des équipements situés à proximité de la zone de fixation entre les deux pièces.

Afin de favoriser une déformation contrôlée de la branche et donc un coulissement contrôlé du pêne, ladite branche est déformable par pivotement au niveau d'une portion sensiblement en regard de l'extrémité inférieure des moyens pyrotechniques.

Selon une première forme de réalisation du verrou, celui-ci comporte des moyens de rappel mécanique en position au moins sensiblement chargée, disposés au niveau du pêne, entre la branche et la première pièce, de manière que lorsque ladite branche est déformée sous l'action des moyens pyrotechniques, ledit pêne coulisse dans le sens de la déformation de ladite branche.

Selon une deuxième forme de réalisation du verrou, celui-ci comporte une liaison mécanique à rotule, fixée à la branche et à l'extrémité du pêne la plus éloignée de la deuxième pièce, de manière que lorsque ladite branche est déformée sous l'action des moyens pyrotechniques, ledit pêne coulisse dans le sens de la déformation de ladite branche.

Selon une autre caractéristique de l'invention, les moyens pyrotechniques comprennent un tube à expansion pyrotechnique, dans lequel circule un cordeau détonant, ledit tube étant logé dans une gorge ménagée entre la première pièce et la branche.

Selon une autre caractéristique de l'invention, au moins une partie du pêne est montée coulissante à l'intérieur d'une cavité ménagée dans la première pièce, ce qui permet de limiter le nombre de degrés de liberté du pêne vis-à-vis de ladite première pièce, celui-ci ne pouvant se déplacer que suivant un coulissement, à un degré de liberté, et donc d'assurer la solidité mécanique de la fixation entre les deux pièces.

Selon une autre caractéristique de l'invention, le pêne est agencé, en position de verrouillage, pour maintenir un talon prévu sur la deuxième pièce, en appui contre une empreinte complémentaire formée sur la première pièce, ce qui assure une fixation mécanique efficace des deux pièces l'une contre l'autre tant que les moyens pyrotechniques ne sont pas activés.

Les figures du dessin annexé feront bien comprendre comment l'invention peut être réalisée. Sur ces figures, des références identiques désignent des éléments semblables.
La figure 1 est une coupe longitudinale schématique d'un dispositif de fixation, selon une première forme de réalisation de l'invention, dont le pêne est en position de verrouillage.
La figure 2 est une coupe longitudinale schématique du dispositif de fixation de la figure 1, lors de la transition du pêne entre sa position de verrouillage à sa position de déverrouillage.
La figure 3 est une coupe longitudinale schématique du dispositif de fixation de la figure 1, dont le pêne est en position de déverrouillage
La figure 2 est une coupe longitudinale schématique d'un dispositif de fixation, selon une deuxième forme de réalisation de l'invention, dont le pêne est en position de verrouillage.
La figure 5 est une coupe longitudinale schématique du dispositif de fixation de la figure 4, lors de la transition du pêne entre sa position de verrouillage à sa position de déverrouillage.
La figure 6 est une coupe longitudinale schématique du dispositif de fixation de la figure 4, dont le pêne est en position de déverrouillage

Le dispositif de fixation 1 des figures 1 à 3 est destiné à assurer la fixation de deux pièces 2 et 3 l'une par rapport à l'autre. Il comporte à cet effet une branche 4, des moyens pyrotechniques 5 et un verrou 6.

La première pièce 2, inférieure, comporte une première portion 2.1, en regard des moyens pyrotechniques 5, ainsi qu'une deuxième portion 2.2, au-dessus de la première portion 2.1 et dans le prolongement de celle-ci, le verrou 6 étant monté au niveau de cette deuxième portion.

La deuxième pièce 3, supérieure, comporte une portion inférieure 3.1 qui présente la forme d'un talon. Ce talon 3.1 est apte à coopérer avec le verrou 6, au niveau de sa surface supérieure 3.2.

Les pièces 2 et 3 sont destinées à s'appuyer l'une contre l'autre, au niveau de leurs surfaces respectivement supérieure 2.3 et inférieure 3.3, qui présentent des formes complémentaires. Selon une autre forme de réalisation, les pièces 2 et 3 peuvent être posées l'une contre l'autre par l'intermédiaire d'une pièce supplémentaire disposée entre lesdites pièces. Lorsque la deuxième pièce 3 est ainsi posée contre la première pièce 2, la portion supérieure 2.2 de ladite première pièce 2 s'étend au-delà du talon 3.1 de ladite deuxième pièce 3, en vue de l'action du verrou 6.

La branche 4, au moins partiellement déformable, est rapportée contre la première pièce 2. Elle est plus précisément fixée à celle-ci par des moyens de fixation 7, par exemple un système de boulon et d'écrou traversant des trous 4.1 et 2.4 ménagés respectivement dans la branche 4 et la première pièce 2.

Cette branche 4 comporte :
- une première portion 4.2, supérieure, par laquelle ladite branche 4 est en liaison avec le verrou 6,
- une seconde portion 4.3, située sous la première portion 4.2, d'épaisseur élevée(et donc de résistance mécanique également élevée), et dont au moins une partie est disposée en regard des moyens pyrotechniques 5, et
- une troisième portion 4.4, située au niveau de l'extrémité inférieure 5.1 des moyens pyrotechniques 5, dont l'épaisseur (inférieure à celle de la deuxième portion 4.3) est suffisamment faible pour qu'elle soit déformable sous l'action desdits moyens pyrotechniques 5, mais également suffisamment élevée pour éviter qu'elle ne rompe sous l'action de ces mêmes moyens 5.

La branche 4 est fixée à la première pièce 2 uniquement par sa partie inférieure, la partie supérieure de ladite branche 4 étant laissée libre vis-à-vis de ladite première pièce 2 afin que celles-ci puissent s'éloigner l'une de l'autre sous l'action des moyens pyrotechniques 5.

Les moyens pyrotechniques 5 sont formés d'un tube à expansion pyrotechnique 5, dont la section est nominalement oblongue à flancs plats, dans lequel circule un cordeau détonant pouvant être commandé à distance. Ce tube 5 est logé dans une gorge 8, à section en forme de U, dont les deux parois latérales sont formées respectivement par une paroi de la portion 2.1 de la première pièce 2 et par une paroi de la portion d'épaisseur élevée 4.3 de la branche 4. Le tube 5 est plus particulièrement posé sur un ensemble de plots (non représentés) ponctuels, disposés dans le fond de la gorge 8, afin de réduire le choc induit dans la structure lors du gonflement du cordeau pyrotechnique et dès lors de le protéger contre le risque d'éclatement

On note que parmi les parois latérales de la gorge 8, seule la portion inférieure 4.4 de la branche 4 présente une faible épaisseur, ce qui fait d'elle la seule zone mécaniquement sensible à une déformation éventuelle engendrée par le gonflement du tube 5.

Les moyens pyrotechniques étant ainsi disposés, lors de l'activation du cordeau détonant, le tube à expansion 5 est apte à se gonfler, la forme de sa section tendant à devenir sensiblement circulaire, ce qui a pour effet de déformer la branche 4 au niveau de sa portion d'épaisseur réduite 4.4. Du fait de la position de cette portion 4.4 (à l'extrémité inférieure 5.1 des moyens pyrotechniques 5) et de la position des moyens de fixation 7 (sous la gorge 8), il se produit alors un pivotement de la branche 4 autour de ladite portion 4.4. Ainsi, la partie supérieure de la branche 4 - les portions 4.2 et 4.3 - s'éloignent de la première pièce 2.

Le verrou 6 est formé d'un pêne 9 comprenant un tube 9.1 monté coulissant par rapport à la première pièce 2, et plus précisément par rapport à la portion supérieure 2.2 de cette même pièce, au niveau d'un trou 2.5 ménagé dans cette portion. Le pêne 9 comprend également un goujon 9.2, de section plus grande que celle du tube 9.1, disposé au niveau de l'embout dudit tube 9.1 qui se trouve du côté de la deuxième pièce 3. Le goujon 9.2 est monté coulissant à l'intérieur d'une cavité 2.6 formée dans la portion supérieure 2.2 de la première pièce 2, dans le prolongement du trou 2.5 mais avec une section plus grande que celle dudit trou 2.5. Le goujon 9.2 est partiellement inséré à l'intérieur de cette cavité 2.6, dans laquelle il peut ainsi coulisser en même temps que le tube 9.1 à l'intérieur du trou 2.5.

Ainsi disposé, le pêne 9 du verrou 6 est apte à se déplacer pour prendre alternativement deux positions :
- une première position, de verrouillage, pour laquelle le goujon 9.2 passe par-dessus le talon 3.1 et affleure la face supérieure 3.2. dudit talon, ce qui assure que la deuxième pièce 3 est bien fixée par rapport à la première 2, et
- une deuxième position, de déverrouillage, pour laquelle, sous l'action des moyens pyrotechniques 5 qui entraînent la déformation de la branche 4, le tube 9.1 et le goujon 9.2 coulissent dans le sens de l'éloignement par rapport à la deuxième pièce 3, ledit goujon 9.2 s'insérant ainsi à l'intérieur de la cavité 2.6 jusqu'à ce qu'il n'affleure plus le talon 3.1, ce qui a pour effet de libérer ladite deuxième pièce 3.

On note ici que la cavité 2.6 est suffisamment profonde pour que, lorsque le goujon 9.2 vient en butée contre la paroi de fond de ladite cavité 2.6, celui-ci n'affleure plus la partie supérieure du talon 3.1 et la deuxième pièce 3 soit libérée.

Dans la forme de réalisation de la figure 1, la liaison entre la branche 4 et le verrou 6 s'effectue par appui d'un disque 10, fixé à l'extrémité du tube 9.1 la plus éloignée de la deuxième pièce 3, contre la portion supérieure 4.2 de ladite branche 4. Des moyens de rappel mécanique 11 sont par ailleurs disposés autour du tube 9.1, entre le disque 10 et la portion 2.2 de la première pièce 2. Lorsque le verrou est dans sa position de verrouillage, les moyens de rappel 11, par exemple sous la forme d'un ressort mécanique, sont en position chargée. Le tube 9.1, qui s'appuie donc sur la portion 4.2 de la branche 4, est apte à suivre le mouvement de ladite portion 4.2, puisque lorsque celle-ci s'éloigne des deux pièces 2 et 3, les moyens de rappel 11 se détendent et poussent le disque 10. Les moyens de rappel 11 poussent donc également le tube 9.1, qui continue alors à s'appuyer contre la portion 5.2.

On note que la détente des moyens de rappel 11 est au moins égale au jeu du goujon 9.2 à l'intérieur de la cavité 2.6, de manière que lorsque la branche 4 s'éloigne de la deuxième pièce 3, ledit goujon 9.2 puisse être suffisamment inséré dans ladite cavité 2.6, sous l'effet de la détente des moyens de rappel 11, jusqu'à ce que le pêne 9 du verrou 6 puisse atteindre sa position de déverrouillage.

On note également que la gorge 8 n'est pas fermée et se prolonge vers la partie supérieure du dispositif de fixation 1, ce qui permet de s'assurer que la partie supérieure de la branche 4 est bien déformable par pivotement autour de la partie inférieure 4.4 de ladite branche 4.

La figure 1 représente le cas où le pêne 9 du verrou 6 est dans sa position de verrouillage, tant que les moyens pyrotechniques 5 ne sont pas activés. La branche 4 n'est alors pas déformée, les moyens de rappel mécanique 11 sont dans une position de compression et le goujon 9.2 retient le talon 3.1 de la deuxième pièce 3 contre la première pièce 2.

Lors des premiers instants qui suivent l'activation des moyens pyrotechniques 5, comme représenté sur la figure 2, le pêne 9 transite vers sa position de déverrouillage. Plus précisément, sous l'action du gonflement du tube à expansion 5 (dont la section tend à passer d'une forme oblongue à une forme sensiblement circulaire), la partie supérieure de la branche 4 se déforme sensiblement dans le sens de la flèche F1, c'est-à-dire dans le sens de l'éloignement par rapport à la deuxième pièce 3, par pivotement autour de la zone amoindrie 4.4.

Dès lors, l'espace entre les portions supérieures respectivement 4.2 (de la branche 4) et 2.2 (de la première pièce 2) s'agrandit. Les moyens de rappel 11 se détendent, ce qui a pour effet de pousser le disque 10 - et donc le tube 9.1 - dans la direction et le sens de la flèche F2 de manière que ledit tube 9.1 s'appuie toujours sur la portion 4.2. De ce fait, le goujon 9.2 est tiré dans le sens de la flèche F2 et s'enfonce donc dans la cavité 2.6.

A cet instant, une partie du goujon 9.2 affleure cependant toujours la face supérieure du talon 3.1, ce qui bloque toujours la deuxième pièce 3. Le pêne 9 n'a donc pas encore tout à fait atteint sa position de déverrouillage.

Quelques instants plus tard, comme représenté sur la figure 3, le pêne 9 du verrou 6 atteint cette position de déverrouillage. Plus précisément, la partie supérieure de la branche 4 est suffisamment déformée dans la direction et le sens de la flèche F1 pour que le goujon 9.2 soit entièrement tiré dans le sens de la flèche F2, par l'action des moyens de rappel 11 qui tendent à faire occuper par le tube 9.1 l'espace entre les portions supérieures 4.2 et 2.2 respectivement de la branche 4 et de la première pièce 2.

Le goujon 9.2 s'appuie alors contre la paroi de fond de la cavité 2.6 et n'affleure plus le talon 3.1. La deuxième pièce 3 est ainsi rendue libre de ses mouvements et s'éloigne alors de la première pièce 2, sensiblement dans la direction et le sens de la flèche F3.

Par la suite, toujours sous l'effet du gonflement du tube à expansion 5 dont la section tend à devenir sensiblement circulaire, la partie supérieure de la branche 4 est susceptible de se déformer encore dans la direction et le sens de la flèche F1 par pivotement autour de sa zone amoindrie 4.4, tandis que le goujon 9.2 est arrivé en butée contre la paroi de fond de la cavité 2.6. Le pêne 9 du verrou 6 ne peut alors plus s'appuyer contre ladite branche 4.

Ainsi constitué, le dispositif de fixation 1 assure à la fois :
- une solidité mécanique de la fixation entre les deux pièces 2 et 3, pour une bonne transition des efforts mécaniques de l'une à l'autre, lorsque le pêne 9 est dans sa position de verrouillage,
- une séparation efficace des pièces 2 et 3 consécutivement à l'action d'une commande pyrotechnique, par le passage dudit pêne 9 dans sa position de déverrouillage, sans rupture de l'une des pièces et, enfin,
- une facilité d'assemblage et de positionnement du dispositif 1 par rapport auxdites pièces 2 et 3.

On décrit à présent un dispositif de fixation selon une deuxième forme de réalisation de l'invention, en référence aux figures 4 à 6. Ce dispositif de fixation 1 est du type analogue à celui des figures 1 à 3, avec cependant deux différences notables.

Tout d'abord, la branche 4 n'est pas rapportée contre la première pièce 2, mais fait partie de cette dernière. Ainsi, la gorge 8 est délimitée, au niveau de l'emplacement destiné aux moyens pyrotechniques 5, par deux parois latérales issues de la première pièce 2 : la portion 2.1 et la branche 4. Dans cette forme particulière de réalisation, on note que la branche 4 présente toujours une portion supérieure 4.2 en liaison avec le verrou 6, une portion d'épaisseur élevée 4.3 en regard des moyens pyrotechniques 5 et une portion 4.4 de faible épaisseur juste en-dessous desdits moyens pyrotechniques 5.

Egalement, si le verrou 6 comprend toujours un pêne 9 formé d'un tube 9.1 et d'un goujon 9.2, il comporte également une liaison mécanique à rotule 12, fixée à la portion supérieure 4.2 de la branche 4, à l'intérieur d'un trou 4.5 pratiqué dans cette même portion. Cette liaison 12 est également fixée à l'extrémité du tube 9.1 la plus éloignée de la deuxième pièce 3. Cette liaison mécanique permet d'adapter le mouvement du verrou 6 vis-à-vis de l'augmentation de l'écart angulaire entre la branche 4 (qui se déforme par pivotement autour de la portion 4.4) et le pêne 9 (qui coulisse suivant un axe fixe).

Ainsi, en référence à la figure 4, tant que le cordeau détonant n'est pas activé, le tube à expansion 5 conserve sa forme oblongue, la branche 4 n'est pas déformée et le pêne 9 du verrou 6 reste donc dans sa position de verrouillage, pour laquelle la deuxième pièce 3 est fixée à la première 2 par l'intermédiaire du goujon 9.2 qui bloque le talon 3.1.

Par la suite, en référence à la figure 5, lorsque le cordeau détonant est activé, le pêne 9 passe progressivement de sa position de verrouillage à sa position de déverrouillage. Plus précisément, le tube à expansion 5 se gonfle de sorte que sa section devienne sensiblement circulaire, ce qui engendre la déformation de la branche 4 par pivotement autour de sa portion amoindrie 4.4, dans la direction et le sens de la flèche F1. La liaison à rotule 12, fixée à la branche 4, tire alors vers elle (dans la direction et le sens de la flèche F2) le tube 9.1 et le goujon 9.2, se dernier s'enfonçant à l'intérieur de la cavité 2.6. A cet instant, une partie du goujon 9.2 affleure toujours la face supérieure du talon 3.1 de la deuxième pièce 3, ce qui bloque toujours ladite pièce 3.

Quelques instants plus tard, en référence à la figure 6, le pêne 9 atteint sa position de déverrouillage, la branche 4 étant suffisamment déformée dans la direction et le sens de la flèche F1 pour que le goujon 9.2 soit entièrement inséré à l'intérieur de la cavité 2.6, par l'action de la liaison à rotule 12 qui tire le pêne 9 tout en compensant les effets d'écartement angulaire entre la branche 4 et ledit pêne 9. Le goujon 9.2 n'affleure alors plus le talon 3.1 de la deuxième pièce 3, qui est ainsi rendue libre de ses mouvements et s'éloigne de la première pièce 2, sensiblement dans la direction et le sens de la flèche F3.

L'invention a été décrite ci-dessus pour deux formes de réalisation du verrou 6, l'une avec des moyens de rappel mécanique et l'autre avec une liaison mécanique à rotule, mais il va de soi que l'homme du métier saura réaliser d'autres variantes du verrou, dans la mesure où celui-ci permet bien de faire coulisser le pêne 9 sous l'action des moyens pyrotechniques 5, par l'intermédiaire de la déformation de la branche 4.

## Revendications

1. Dispositif de fixation (1) de deux pièces (2, 3) l'une par rapport à l'autre, ledit dispositif de fixation (1) comportant un verrou (6) dont le pêne (9) est monté coulissant par rapport à une première (2) desdites pièces (2, 3) et peut prendre :
- une position de verrouillage pour laquelle ledit pêne (9) retient la deuxième pièce (3), et
- une position de déverrouillage pour laquelle ledit pêne (9) libère ladite deuxième pièce (3), et
le passage de ladite position de verrouillage à ladite position de déverrouillage s'effectue sous l'action de moyens pyrotechniques (5), **caractérisé en ce qu'**il comporte une branche (4) au moins en partie déformable sous l'action desdits moyens pyrotechniques (5), agencée par rapport audit verrou (6) de manière que le passage de ladite position de verrouillage à ladite position de déverrouillage s'effectue par l'intermédiaire de la déformation de ladite branche (4).

2. Dispositif selon la revendication 1,
**caractérisé en ce que** la branche (4) est déformable par pivotement au niveau d'une portion (4.4) sensiblement en regard de l'extrémité inférieure (5.1) des moyens pyrotechniques (5).

3. Dispositif selon l'une des revendications 1 ou 2,
**caractérisé en ce que** le verrou (6) comporte des moyens de rappel mécanique (11) en position au moins sensiblement chargée, disposés au niveau du pêne (9), entre la branche (4) et la première pièce (2), de manière que lorsque ladite branche (4) est déformée sous l'action des moyens pyrotechniques (5), ledit pêne (9) coulisse dans le sens (F1) de la déformation de ladite branche (4).

4. Dispositif selon l'une des revendications 1 à 3,
**caractérisé en ce que** le verrou (6) comporte une liaison mécanique à rotule (12), fixée à la branche (4) et à l'extrémité du pêne (9) la plus éloignée de la deuxième pièce (3), de manière que lorsque ladite branche (4) est déformée sous l'action des moyens pyrotechniques (5), ledit pêne (9) coulisse dans le sens (F1) de la déformation de ladite branche (4).

5. Dispositif selon l'une des revendications précédentes, **caractérisé en ce que** les moyens pyrotechniques (5) comprennent un tube à expansion pyrotechnique (5), dans lequel circule un cordeau détonant, ledit tube (5) étant logé dans une gorge (8) ménagée entre la première pièce (2) et la branche (4).

6. Dispositif selon l'une des revendications précédentes, **caractérisé en ce qu'**au moins une partie (9.2) du pêne (9) est montée coulissante à l'intérieur d'une cavité (2.6) ménagée dans la première pièce (2).

7. Dispositif selon l'une des revendications précédentes, **caractérisé en ce que** le pêne (9) est agencé, en position de verrouillage, pour maintenir un talon (3.1) prévu sur la deuxième pièce (3), en appui contre une empreinte complémentaire (2.3) formée sur la première pièce (2).

## Patentansprüche

1. Vorrichtung zur Befestigung (1) von zwei Teilen (2, 3) in Bezug zueinander, wobei die Befestigungsvorrichtung (1) einen Verschluss (6) umfasst, dessen Riegel (9) in Bezug zu einem ersten (2) der Teile (2, 3) gleitend montiert ist und einnehmen kann:
- eine Verriegelungsposition, in der der Riegel (9) den zweiten Teil (3) zurückhält, und
- eine Entriegelungsposition, in der der Riegel (9) den zweiten Teil (3) freigibt, und
wobei der Übergang von der Verriegelungsposition in die Entriegelungsposition unter der Wirkung von pyrotechnischen Mittel (5) erfolgt,
**dadurch gekennzeichnet, dass** sie einen Schenkel (4) umfasst, der zumindest teilweise unter der Wirkung der pyrotechnischen Mittel (5) verformbar und in Bezug zum Verschluss (6) derart angeordnet ist, dass der Übergang von der Verriegelungsposition in die Entriegelungsposition durch die Verformung des Schenkels (4) erfolgt.

2. Vorrichtung nach Anspruch 1,
**dadurch gekennzeichnet, dass** der Schenkel (4) durch Schwenken im Bereich eines Abschnitts (4.4) im Wesentlichen gegenüber dem unteren Ende (5.1) der pyrotechnischen Mittel (5) verformbar ist.

3. Vorrichtung nach einem der Ansprüche 1 oder 2,
**dadurch gekennzeichnet, dass** der Verschluss (6) Mittel (11) zur mechanischen Rückstellung in eine zumindest im Wesentlichen belastete Position umfasst, die im Bereich des Riegels (9) zwischen dem Schenkel (4) und dem ersten Teil (2) angeordnet sind, so dass, wenn der Schenkel (4) unter der Wirkung der pyrotechnischen Mittel (5) verformt wird, der Riegel (9) in die Richtung (F1) der Verformung des Schenkels (4) gleitet.

4. Vorrichtung nach einem der Ansprüche 1 bis 3,
**dadurch gekennzeichnet, dass** der Verschluss (6) eine mechanische Kugelverbindung (12) umfasst, die am Schenkel (4) und am Ende des Riegels (9), das am weitesten vom zweiten Teil (3) entfernt ist, befestigt ist, so dass, wenn der Schenkel (4) unter der Wirkung der pyrotechnischen Mittel (5) verformt wird, der Riegel (9) in die Richtung (F1) der Verformung des Schenkels (4) gleitet.

5. Vorrichtung nach einem der vorhergehenden Ansprüche,
**dadurch gekennzeichnet, dass** die pyrotechnischen Mittel (5) ein pyrotechnisch expandierbares Rohr (5) umfassen, in dem eine Sprengschnur umläuft, welches Rohr (5) in einer Rille (8) angeordnet ist, die zwischen dem ersten Teil (2) und dem Schenkel (4) ausgenommen ist.

6. Vorrichtung nach einem der vorhergehenden Ansprüche,
**dadurch gekennzeichnet, dass** mindestens ein Teil (9.2) des Riegels (9) gleitend im Inneren eines Hohlraums (2.6) montiert ist, der in dem ersten Teil (2) ausgenommen ist.

7. Vorrichtung nach einem der vorhergehenden Ansprüche,
**dadurch gekennzeichnet, dass** der Riegel (9) in Verriegelungsposition zum Halten eines auf dem zweiten Teil (3) vorgesehenen Absatzes (3.1) an einer komplementären Vertiefung (2.3) anliegend vorgesehen ist, die auf dem ersten Teil (2) ausgebildet ist.

## Claims

1. Device (1) for attaching two parts (2, 3) to one another, said attachment device (1) having a bolt (6) the slider (9) of which is fitted sliding relative to a first (2) of said parts (2, 3) and may adopt:
- a locked position in which said slider (9) retains said second part (3), and
- an unlocked position in which said slider (9) releases said second part (3), and
the transition from said locked position to said unlocked position is effected under the action of pyrotechnic means (5), **characterised in that** it comprises a branch (4) at least partly deformable under the action of said pyrotechnic means (5) and arranged relative to said bolt (6) in such a way that the transition from said locked position to said unlocked position is effected by deformation of said branch (4).

2. Device according to claim 1, **characterised in that** the branch (4) is deformable by pivoting at a portion (4.4) substantially opposite the lower end (5.1) of the pyrotechnic means (5).

3. Device according to claim 1 or claim 2, **characterised in that** the bolt (6) has mechanical return means (11) to at least a substantially loaded position, disposed at the slider (9), between the branch (4) and the first part (2), in such a way that when said branch (4) is deformed under the action of the pyrotechnic means (5), said slider (9) slides in the direction (F1) of deformation of said branch (4).

4. Device according to any one of claims 1 to 3, **characterised in that** the bolt (6) comprises a mechanical ball joint (12), attached to the branch (4) and to the end of the slider (9) furthest from the second part (3), in such a way that when said branch (4) is deformed under the action of the pyrotechnic means (5), said slider (9) slides in the direction (F1) of deformation of said branch (4).

5. Device according to any one of the preceding claims, **characterised in that** the pyrotechnic means (5) comprise a pyrotechnic expansion tube (5), in which runs a detonating fuse, said tube (5) being accommodated in a channel (8) arranged between the first part (2) and the branch (4).

6. Device according to any one of the preceding claims, **characterised in that** at least a portion (9.2) of the slider (9) is fitted sliding inside a cavity (2.6) arranged in the first part (2).

7. Device according to any one of the preceding claims, **characterised in that** the slider (9) is arranged, in the locked position, so as to retain a projection (3.1) provided on the second part (3), resting on a complementary indentation (2.3) formed on the first part (2).
